# EUROPÄISCHE PATENTANMELDUNG

(11) **EP 2 377 631 A2**
(43) Veröffentlichungstag der Anmeldung: **19.10.2011**
(21) Anmeldenummer: 11002523.6
(22) Anmeldetag: 26.03.2011
(51) Int. Cl.: B21F 1/00, B21F 11/00, B21F 23/00

(54) **Verfahren und Anlage zum Sortieren und Biegen von Stahlstäben und Stahldrähten**

(30) Priorität: 15.04.2010 AT 6162010
(71) Anmelder: EVG Entwicklungs- Und Verwertungs-Gesellschaft M.b.H., 8074 Raaba (AT)
(72) Erfinder: Ritter, Klaus, Dipl.-Ing., 8042 Graz (AT) (AT)
(74) Vertreter: Holzer, Walter

(57) **Zusammenfassung**

Verfahren und Anlage zum Sortieren und Biegen von Stahlstäben und Stahldrähten, wobei zumindest ein Stahlstab einem Stabvorrat entnommen oder zumindest ein Stahldraht von einem Drahtwickel abgezogen wird, jeder Stahlstab bzw. Stahldraht in der Längsrichtung vorgeschoben und einer Längenmessung unterzogen wird, worauf er zumindest an seinem hinteren Ende auf ein vorbestimmtes Sollmaß geschnitten wird, der auf Maß geschnittene Stahlstab bzw. Stahldraht entsprechend seiner Länge und/oder seinem Durchmesser in jeweils eines von mehreren Sortiermagazinen (7) eingetragen wird, und die in den Sortiermagazinen jeweils gesammelten Stahlstäbe bzw. Stahldrähte nacheinander einzeln an eine Positioniereinrichtung (11) von in der Vorschubrichtung (P) relativ zueinander verstellbaren Biegewägen (10) mit Biegeköpfen (12) übergeben werden, welche die Enden des Stabes bzw. Drahtes nach einem vorbestimmten Muster biegen.

## Beschreibung

Die Erfindung betrifft ein Verfahren und eine Anlage zum Sortieren und Biegen von Stahlstäben und Stahldrähten.

Aus der EP 1 980 341 A1 sind ein Verfahren und eine Vorrichtung zum Laden von Metallstäben bekannt, bei denen eine vorbestimmte Anzahl von Metallstäben aus einer Sammel-Arbeitsstation, in welcher die Stäbe in einem Bündel angeordnet sind, in eine Aufnahmestation geladen werden. Eine magnetische Hebevorrichtung kann zwischen einer abgesenkten Position, in welcher sie Stäbe aufnimmt, und einer angehobenen Position bewegt werden. Ein verengter Durchgang muß von den angehobenen Stäben durchsetzt werden, derart, daß die Hebevorrichtung nur jeweils einen Stab in Position bringen kann. Sobald der Stab die angehobene Position erreicht, wird er durch ein Schubelement seitlich verschoben und auf einer Unterlage abgelegt. Nachdem eine vorbestimmte Anzahl von Stäben auf der Unterlage abgelegt worden ist, erfaßt eine greiferartige Überführvorrichtung die Stäbe und bringt sie in die Endposition.

Das EP 1 575 720 B1 der Anmelderin offenbart ein Verfahren und eine Vorrichtung zum Herauslösen und Vereinzeln von abgelängten, magnetisierbaren Stahldrähten aus einem Drahtvorrat. Dabei wird mit Hilfe von Magnetkraft zumindest eine Reihe von mehreren, einlagig vertikal übereinander angeordneten Stahldrähten gebildet, je Reihe jeweils der oberste Stahldraht abgesondert und zumindest ein Ende jedes abgesonderten Stahldrahtes festgelegt; alle übrigen Stahldrähte der Reihe werden in den Drahtvorrat abgeworfen, und der abgesonderte Stahldraht bzw. die abgesonderten Stahldrähte werden einer Weiterbehandlungseinrichtung zugeführt. Zum Absondern und Festlegen wird der oberste Stahldraht jeder Reihe einzeln oder mit anderen obersten Stahldrähten gemeinsam seitlich, senkrecht zu seiner Längsrichtung verschoben.

Aufgabe der Erfindung ist es, ein Verfahren und eine Anlage der einleitend angegebenen Art zu schaffen, die es ermöglichen, mit konstruktiv einfachen Mitteln Stahlstäbe und Stahldrähte, die einem Vorrat entnommen werden, nach ihrer Länge und/oder ihrem Durchmesser zu sortieren und an den Enden zu biegen.

Das erfindungsgemäße Verfahren zum Sortieren und Biegen von Stahlstäben und Stahldrähten zeichnet sich dadurch aus, daß zumindest ein Stahlstab einem Stabvorrat entnommen oder zumindest ein Stahldraht von einem Drahtwickel abgezogen wird, daß jeder Stahlstab bzw. Stahldraht in der Längsrichtung vorgeschoben und einer Längenmessung unterzogen wird, worauf er zumindest an seinem hinteren Ende auf ein vorbestimmtes Sollmaß geschnitten wird, daß der auf Maß geschnittene Stahlstab bzw. Stahldraht entsprechend seiner Länge und/oder seinem Durchmesser in jeweils eines von mehreren Sortiermagazinen eingetragen wird, daß die in den Sortiermagazinen jeweils gesammelten Stahlstäbe bzw. Stahldrähte nacheinander einzeln an eine Positioniereinrichtung von in der Vorschubrichtung relativ zueinander verstellbaren Biegewägen mit Biegeköpfen übergeben werden, welche die Enden des Stabes bzw. Drahtes nach einem vorbestimmten Muster biegen.

Vorzugsweise werden bei der Verarbeitung von Stahlstäben mehrere Stäbe gleichzeitig dem Stabvorrat entnommen, parallel zueinander vorgeschoben, gemessen, abgelängt und in ein zugeordnetes Sortiermagazin eingetragen.

Gegenstand der Erfindung ist ferner eine Anlage zur Durchführung des Verfahrens, die sich dadurch auszeichnet, daß sie eine Vorrichtung zum Entnehmen zumindest eines Stahlstabes aus einem Stabvorrat oder zum Abziehen zumindest eines Stahldrahtes von einem Drahtwickel sowie eine der Entnahmevorrichtung nachgeschaltete Vorrichtung zum Zuführen des Stahlstabes bzw. Stahldrahtes zu einer Längenmeßeinrichtung und einer Schere zum Schneiden des Stahlstabes bzw. Stahldrahtes zumindest an seinem hinteren Ende auf ein vorbestimmtes Sollmaß aufweist, daß im Anschluß an die Schere eine öffen- und schließbare Einschußrinne einer Sortiervorrichtung zum Eintragen des auf Maß geschnittenen Stahlstabes bzw. Stahldrahtes entsprechend seiner Länge und/oder seinem Durchmesser in jeweils eines von mehreren Sortiermagazinen vorgesehen ist, welches zwischen einer Aufnahmestellung unter der Einschußrinne und einer Abgabestellung bewegbar ist, in der jeweils ein Stab bzw. Draht in eine Positioniereinrichtung von unter den Sortiermagazinen relativ zueinander verstellbaren Vorrichtungen mit Biegeköpfen zum Biegen der Enden der Stäbe bzw. Drähte nach einem vorbestimmten Muster abgegeben wird.

Gemäß einer bevorzugten Ausführungsform der Erfindung ist die Entnahmevorrichtung für die Stahlstäbe durch einen Greifer gebildet, der am Anlagengestell schwenkbar und hydraulisch betätigbar zwischen einer Stabentnahmestellung und einer Übergabestellung in den Bereich einer den entnommenen Stab in der Längsrichtung fördernden Zuführvorrichtung bewegbar ist, die vorzugsweise als Rollenzuführvorrichtung ausgebildet ist.

Nach einem weiteren Merkmal der Erfindung ist der Greifer mit einem hydraulisch betätigten Magneten zur Entnahme magnetisierbarer Stahlstäbe ausgestattet.

Die Sortiermagazine für die abgelängten Stahlstäbe bzw. Stahldrähte weisen am Anlagengestell hydraulisch schwenkbar montierte, im Querschnitt hakenförmige Rinnen auf. Alternativ können die Sortiermagazine am Umfang einer drehbaren Sortiertrommel angeordnete Rinnen aufweisen, die über eine hydraulisch betätigte Schwenkklappe der Einschußrinne beladen und über eine hydraulisch betätigte Abwurfklappe entladen werden.

Den Biegevorrichtungen ist nach einem weiteren Erfindungsmerkmal eine Austragvorrichtung für die gebogenen Stäbe bzw. Drähte nachgeschaltet.

Die Erfindung wird nachfolgend an Ausführungsbeispielen unter Bezugnahme auf die Zeichnungen näher erläutert. Es zeigen: Fig. 1 eine schematische Vorderansicht der Anlage gemäß der Erfindung; Fig. 2 eine schematische Seitenansicht der Stahlstabzuführvorrichtung, gesehen in Richtung der Pfeile II-II in Fig. 1; Fig. 3 eine schematische Ansicht einer alternativen Stahlstabzuführvorrichtung gemäß der Erfindung; Fig. 4 eine schematische Ansicht der Sortiervorrichtung, gesehen in Richtung der Pfeile IV-IV in Fig. 1; Fig. 5 eine alternative Ausführungsform der Sortiervorrichtung in einer Ansicht entsprechend Fig. 4; und die Fig. 6 und 7 eine Vorderansicht bzw. Perspektivansicht der Sortiervorrichtung nach Fig. 5.

Die in den Zeichnungen gezeigte Anlage weist in Materialvorschubrichtung P an einem Anlagenrahmen A hintereinander geschaltet eine Vorrichtung 1 zum Entnehmen eines Stahlstabes S aus einem nicht gezeigten Stabvorrat für Stäbe unterschiedlicher Länge und/oder unterschiedlichen Durchmessers auf. Die Entnahmevorrichtung 1 übergibt den Stab S an eine Zuführvorrichtung 2, der eine Längenmeßeinrichtung 3 und eine Drahtschere 4 nachgeordnet sind, auf die in Vorschubrichtung P der Stäbe S eine Sortiervorrichtung 5 anschließt.

Die Art der Zuführung des zu verarbeitenden Materials hängt vor allem vom Materialdurchmesser ab. Drahtcoils sind derzeit bis zu einem Drahtdurchmesser von z.B. maximal 25 mm auf dem Markt erhältlich. Bis zu diesem Durchmesser kann eine Verarbeitung bzw. Drahtzufuhr ab Ring (Coil, Compactcoil oder sogenannter wilder Ring) erfolgen. Die Zuführvorrichtung 2 steht dann gegebenenfalls mit einem nicht gezeigten Drahtablauf, z.B. Drahtwickel, in Verbindung und kann als Rotor- oder Rollenrichtvorrichtung ausgebildet sein.

Bei Durchmessern über 25 mm werden vorgerichtete, warmgewalzte Stäbe zugeführt, wie dies Fig. 1 zeigt. In diesem Fall ist die Zuführvorrichtung 2 als Rollenzuführvorrichtung ohne Richtfunktion ausgestaltet.

Wie aus den Fig. 1 und 2 ersichtlich ist, ist bei Zufuhr einzelner Stahlstäbe S am Einlaufende der Anlage an der Zuführvorrichtung 2 als Entnahmevorrichtung 1 ein hydraulisch betätigter Greifer 1' schwenkbar gelagert, der an seinem freien Ende mit einer Ausnehmung 1" zur Aufnahme eines Stabes S ausgestattet ist, welcher dem Stabvorrat mit Hilfe eines ebenfalls hydraulisch betätigten Magneten 1"' entnommen wird. Der Greifer 1' ist zwischen einer Stellung, in welcher er den Stab S dem Vorrat entnimmt, in eine Übergabestellung schwenkbar, in welcher er den vereinzelten Stab S in die Einschußlinie E von angetriebenen und auseinanderbewegbaren Vorschubrollen 2' der Zuführvorrichtung 2 übergibt. Am Ende der Zuführvorrichtung 2 ist ein Meßrollenpaar 3' vorgesehen ist, welches die Meßeinrichtung 3 bildet. Nach dem Schneiden des Stabes S an zumindest seinem hinteren Ende auf das geforderte Sollmaß mit Hilfe der Schere 4 gelangt der Stab S in die Sortiervorrichtung 5.

Gemäß einer in Fig. 3 dargestellten Ausführungsform kann der Einfachgreifer nach Fig. 2 durch einen Mehrfachgreifer 15 ersetzt werden, mit welchem z.B. drei Stäbe S gleichzeitig dem Stabvorrat entnommen und in die Zuführvorrichtung 2 eingebracht werden können, die in diesem Fall Zuführrollen 2' aufweist, die mehrere Stäbe bzw. Drähte nebeneinanderliegend zu mehreren Meßeinrichtungen 3 und Scheren 4 fördern können, worauf jeder Stab in die Sortiervorrichtung 5 eingetragen wird.

Die Sortiervorrichtung 5 besteht gemäß Fig. 4 aus einer Einschußrinne 6, mehreren dieser nachgeordneten Sortiermagazinen 7 und einer Abwurfeinrichtung 8. Unterhalb der Abwurfeinrichtung 8 sind an Schienen 9 des Anlagenrahmens A fahrbar montierte Biegewägen 10 mit je einer Positioniereinrichtung 11 und einem integrierten einstellbaren Biegekopf 12 vorgesehen, mit denen die Enden der Stahlstäbe nach einem vorbestimmten Muster gebogen werden. Die Ausbildung der Biegewägen und ihrer Biegeköpfe ist so getroffen, daß auch mehrere Stahlstäbe gleichzeitig gebogen werden können.

Die aus symmetrisch zu einer Mittelebene M aus Winkelprofilen 6' gebildete Einschußrinne 6 ist an einem Träger A' des Anlagenrahmens A über hydraulisch betätigte Schwenkarme 6" öffenbar und schließbar gelagert. In ähnlicher Weise sind die durch symmetrisch zur Ebene M aus Winkelprofilen 7' gebildeten Sortiermagazine 7 mit Hilfe von hydraulisch betätigten Schwenkarmen 7" an von dem Träger A' mit gegenseitigem Abstand in Vorschubrichtung P getragenen Querwänden 14 schwenkbar gelagert. Die Anordnung ist so getroffen, daß die Schwenkarme 6" der Einschußrinne 6 zur Bildung der Rinne zusammenwirken.

Im Betrieb werden die in die Einschußrinne 6 eingespeisten, abgelängten Stahlstäbe S entsprechend ihrer Länge und/ oder ihres Durchmessers in jeweils eines der Sortiermagazine 7 abgelegt, indem das jeweilige Sortiermagazin mit Hilfe seines Schwenkarmes 7" unter den Austrittsbereich der Rinne 6 geschwenkt und diese geöffnet wird, so daß der Stab in das Magazin fällt. Die in den Sortiermagazinen 7 sortierten Stäbe werden sodann durch Schwenken der Sortiermagazine 7 einzeln an eine unterhalb derselben vorgesehene Abwurfklappe 8' der Abwurfeinrichtung 8 übergeben, welche den Stab S in die Positioniereinrichtung 11 und in die Biegeköpfe 12 der zugeordneten Biegewägen 10 ablegt, worauf die Enden der Stäbe S in den Biegeköpfen 12 nach einem vorbestimmten Muster gebogen werden. Nach dem Biegevorgang gelangen die gebogenen Stäbe in eine nicht gezeigte Austragvorrichtung, die aus einer Sammelmulde, einem Rollgang, einem Palettenwagen, einem Plattenband u.dgl. gebildet sein kann.

Bei der Verarbeitung von Stahldrähten ausgehend von einem Drahtwickel wird ebenso wie bei der Verarbeitung von Stäben vorgegangen, wie vorstehend beschrieben, mit dem Unterschied, daß die Drähte von einem Drahtablauf direkt in die vorzugsweise auch als Richtvorrichtung ausgebildete Zuführvorrichtung 2 gelangen, also die Entnahmevorrichtung 1 nicht tätig wird.

Statt der Sortiervorrichtung 5 mit den Sortiermagazinen 7 gemäß Fig. 1 kann alternativ eine drehbare Sortiertrommel 13 gemäß den Fig. 5 bis 7 vorgesehen sein, die unterhalb der mittels einer hydraulisch betätigten Klappe 6^{IV} öffen- und schließbaren Einschußrinne 6"' am Anlagenrahmen A montiert ist. Die Sortiertrommel 13 trägt an ihrem Umfang Sortiermagazine 13', die von der Einschußrinne 6"' her befüllt werden und die sortierten Stäbe oder Drähte über an Rahmenquerwänden 14' schwenkbar montierte, hydraulisch betätigte Abwurfklappen 15 an die Positioniervorrichtung 11 der Biegewägen 10 abgeben.

Es versteht sich, daß alle Arbeitsvorgänge der Anlage computergesteuert ablaufen und daß im Rahmen des Erfindungsgedankens Abwandlungen der geschilderten Ausführungsbeispiele möglich sind, insbesondere was die Anzahl der jeweils gleichzeitig bearbeiteten Stahlstäbe bzw. Stahldrähte und die Anzahl der Biegewägen betrifft.

## Patentansprüche

1. Verfahren zum Sortieren und Biegen von Stahlstäben und Stahldrähten, **dadurch gekennzeichnet, daß** zumindest ein Stahlstab einem Stabvorrat entnommen oder zumindest ein Stahldraht von einem Drahtwickel abgezogen wird, daß jeder Stahlstab bzw. Stahldraht in der Längsrichtung vorgeschoben und einer Längenmessung unterzogen wird, worauf er zumindest an seinem hinteren Ende auf ein vorbestimmtes Sollmaß geschnitten wird, daß der auf Maß geschnittene Stahlstab bzw. Stahldraht entsprechend seiner Länge und/oder seinem Durchmesser in jeweils eines von mehreren Sortiermagazinen eingetragen wird, daß die in den Sortiermagazinen jeweils gesammelten Stahlstäbe bzw. Stahldrähte nacheinander einzeln an eine Positioniereinrichtung von in der Vorschubrichtung relativ zueinander verstellbaren Biegewägen mit Biegeköpfen übergeben werden, welche die Enden des Stabes bzw. Drahtes nach einem vorbestimmten Muster biegen.

2. Verfahren nach Anspruch 1, **dadurch gekennzeichnet, daß** bei der Verarbeitung von Stahlstäben mehrere Stahlstäbe gleichzeitig dem Stabvorrat entnommen, parallel zueinander vorgeschoben, gemessen, abgelängt und in ein zugeordnetes Sortiermagazin eingetragen werden.

3. Anlage zur Durchführung des Verfahrens nach Anspruch 1 oder 2, **dadurch gekennzeichnet, daß** sie eine Vorrichtung (1) zum Entnehmen zumindest eines Stahlstabes aus einem Stabvorrat oder zum Abziehen zumindest eines Stahldrahtes von einem Drahtwickel sowie eine der Entnahmevorrichtung (1) nachgeschaltete Vorrichtung (2) zum Zuführen des Stahlstabes bzw. Stahldrahtes zu einer Längenmeßeinrichtung (3) und einer Schere (4) zum Schneiden des Stahlstabes bzw. Stahldrahtes zumindest an seinem hinteren Ende auf ein vorbestimmtes Sollmaß aufweist, daß im Anschluß an die Schere (4) eine öffen- und schließbare Einschußrinne (6, 6"') einer Sortiervorrichtung (5, 13) zum Eintragen des auf Maß geschnittenen Stahlstabes bzw. Stahldrahtes entsprechend seiner Länge und/oder seinem Durchmesser in jeweils eines von mehreren Sortiermagazinen (7) vorgesehen ist, welches zwischen einer Aufnahmestellung unter der Einschußrinne (6, 6"') und einer Abgabestellung bewegbar ist, aus der jeweils ein Stab bzw. Draht einer Positioniereinrichtung (11) von unter den Sortiermagazinen (7) relativ zueinander verstellbaren Vorrichtungen (10) mit Biegeköpfen (12) zum Biegen der Enden der Stäbe bzw. Drähte nach einem vorbestimmten Muster übergebbar ist.

4. Anlage nach Anspruch 3, **dadurch gekennzeichnet, daß** die Entnahmevorrichtung (1) für die Stahlstäbe durch einen Greifer (1') gebildet ist, der am Anlagengestell (A) schwenkbar und hydraulisch betätigbar zwischen einer Stabentnahmestellung und einer Übergabestellung in den Bereich der den entnommenen Stab in der Längsrichtung fördernden Zuführvorrichtung (2) bewegbar ist, die vorzugsweise als Rollenzuführvorrichtung ausgebildet ist.

5. Anlage nach Anspruch 3 oder 4, **dadurch gekennzeichnet, daß** der Greifer (1') mit einem hydraulisch betätigten Magneten (1"') zur Entnahme magnetisierbarer Stahlstäbe ausgestattet ist.

6. Anlage nach einem der Ansprüche 3 bis 5, **dadurch gekennzeichnet, daß** die Sortiermagazine (7) für die abgelängten Stahlstäbe bzw. Stahldrähte am Anlagengestell (A) hydraulisch schwenkbar montierte, im Querschnitt hakenförmige Rinnen (7') aufweisen.

7. Anlage nach einem der Ansprüche 3 bis 6, **dadurch gekennzeichnet, daß** die Sortiermagazine (7) am Umfang einer drehbaren Sortiertrommel (13) angeordnete Rinnen (13') aufweisen, die über eine hydraulisch betätigte Schwenkklappe (6^{IV}) der Einschußrinne (6"') beladen und über eine hydraulisch betätigte Abwurfklappe (15) entladen werden.
